# FASCICULE DE BREVET EUROPEEN

(11) **EP 2 696 835 B1**
(45) Date de publication et mention de la délivrance du brevet: **11.08.2021**
(21) Numéro de dépôt: 12722755.1
(22) Date de dépôt: 06.04.2012
(51) Int. Cl.: A61H 7/00, A61H 15/00, A61H 15/02, A61H 23/02, A45D 26/00

(54) **ENSEMBLE DE MASSAGE MOTORISE AVEC APPLICATION DE COSMETIQUE**
MOTORGETRIEBENE MASSAGEEINHEIT ZUM AUFTRAGEN VON KOSMETIKA
MOTOR-DRIVEN MASSAGE UNIT CAPABLE OF APPLYING COSMETICS

(30) Priorité: 14.04.2011 FR 1153271
(43) Date de publication de la demande: 19.02.2014
(73) Titulaire: SEB S.A., 69130 Ecully (FR)
(72) Inventeur: FEREYRE, Régis, 42410 Chavanay (FR); MANDICA, Franck, 69340 Francheville (FR)
(74) Mandataire: SEB Développement
(86) Numéro de dépôt international: PCT/FR2012/050766
(87) Numéro de publication internationale: WO 2012/140354

(56) Documents cités:
- EP-A1- 0 380 183
- EP-A1- 1 935 390
- EP-A1- 1 972 317
- EP-A2- 0 309 949
- US-A- 2 869 158
- US-A1- 2008 014 011
- US-B1- 6 385 795
- US-B1- 6 499 898

## Description

La présente invention concerne le domaine technique des appareils de soin corporel mettant en œuvre une tête de soin mécanique et, notamment, le domaine des appareils de soin dont le mouvement de la tête est assuré par un moteur électrique. Dans une application préférée, mais non exclusive, l'invention concerne le domaine des appareils de massage du corps et notamment des jambes ainsi que le domaine des appareils de massage des pieds.

Lors d'un massage, il peut être souhaitable d'appliquer pendant le soin un produit cosmétique tel qu'une huile de massage ou une crème de traitement afin de faciliter le massage et/ou assurer un traitement de la peau. Lorsque le massage est effectué au moyen d'un appareil de soin corporel, le mouvement de l'appareil est alors mis à profit pour favoriser la pénétration du produit dans les couches superficielles de l'épiderme. La mise en oeuvre d'un produit cosmétique peut également être intéressante lors de traitement exfoliants combinant l'action mécanique d'un appareil de soin et les agents exfoliants présents dans le produit cosmétique.

Une demande de brevet EP 0 779 044 a proposé un appareil de massage comprenant un rouleau avec une surface bosselée qui est en relation directe avec un réservoir d'un produit cosmétique. Le déplacement de l'appareil sur la peau entraîne la rotation du rouleau. La surface bosselée se trouve alors enduite de produit au niveau du réservoir et dépose ensuite le produit sur la peau de l'utilisateur. Un tel appareil de massage permet effectivement une application automatique du produit mais présente l'inconvénient d'induire un encrassement rapide du rouleau dans la mesure où ce dernier assure la double fonction de massage et d'application du produit cosmétique. De plus, le rouleau applicateur constitue une source de pollution et de contamination du produit dans le réservoir notamment lors des périodes de non utilisation de l'appareil.

Une demande de brevet EP 2 238 859 a proposé un appareil de massage sur lequel l'application du produit cosmétique est effectuée à partir d'un réservoir pressurisé. La distribution du produit cosmétique est alors commandée par la pression de la tête de massage sur la peau qui induit l'ouverture d'une valve de distribution du réservoir pour alimenter une buse de distribution. Un tel appareil permet l'application du produit cosmétique pendant le massage tout en évitant l'encrassement des rouleaux de massage dans la mesure où ces derniers ne font pas fonction d'applicateurs. Toutefois, la fourniture du produit cosmétique à partir d'un réservoir pressurisé rend difficile le dosage de la quantité de produit cosmétique. De plus, la pression nécessaire à l'ouverture de la valve du réservoir pressurisé peut dans certains cas être relativement importante et induire une gêne de l'utilisateur.

Le document US6499898B1 divulgue ensemble de soin comprenant un boîtier moteur et un accessoire de soin corporel amovible avec toutes les caractéristiques techniques du préambule de la revendication 1.

Ainsi, il est apparu le besoin d'un appareil de soin corporel qui soit en mesure de permettre une application automatique de produit pendant le soin mais qui ne présente pas les inconvénients des appareils selon l'art antérieur et notamment qui assure un contrôle de la quantité de produit délivrée avec un grand confort d'utilisation et évite, autant que faire se peut, l'encrassement prématuré du ou des outils de soin et la contamination du produit.

Afin d'atteindre ces objectifs, l'invention concerne un accessoire de soin corporel comprenant :
- au moins une tête de soin adaptée pour assurer un traitement de la peau par frottement et/ou massage au moyen d'au moins un outil de soin mobile,
- et des moyens de distribution d'un produit cosmétique ou médicamenteux comprenant :
   - au moins une buse de distribution du produit située sur ou à proximité d'une zone de traitement de la tête de soin,
   - et un circuit d'alimentation de la buse de distribution à partir d'un réservoir de produit.

Selon l'invention, les moyens de distribution comprennent, en amont de la buse, au moins une pompe apte à être manœuvrée par le mouvement de l'outil de soin et/ou de la tête de soin.

La mise en oeuvre de la pompe, qui est adaptée pour être manœuvrée automatiquement par le mouvement de l'outil et/ou de la tête de soin, permet d'asservir la quantité de produit distribuée au mouvement de soin de sorte que cette quantité est parfaitement adaptée au soin réalisé et à l'étendue de la zone de traitement sur le corps de l'utilisateur. De plus, dans la mesure où l'outil de soin ne sert pas de distributeur/applicateur, son encrassement n'est pas accéléré et les risques de contamination ou de pollution du produit sont réduits.

Selon l'invention le produit peut être un produit cosmétique, un médicament ou un produit médicamenteux. Par produit médicamenteux, il faut entendre un produit à visée thérapeutique tandis que par produit cosmétique, il faut entendre un produit tel que défini par la directive européenne 93/35 CE du 14 juin 1993.

Selon l'invention, les moyens de distribution comprennent un réservoir de produit cosmétique situé en amont de chaque pompe.

Selon l'invention, chaque pompe comprend :
- un corps souple qui définit une chambre de pompage,
- et au moins un organe presseur manœuvré par le mouvement de l'outil de soin et/ou de la tête de soin et adapté pour presser de manière intermittente le corps souple.

Une telle forme de réalisation permet une fabrication de la pompe à moindre coût. Ce faible coût de fabrication permet notamment d'envisager un changement régulier du corps souple qui peut alors être considéré comme un consommable contribuant ainsi à une bonne hygiène de l'appareil selon l'invention.

Selon l'invention, le corps souple est élastiquement déformable. Ainsi, la contrainte de l'organe presseur est mise à profit pour expulser le produit hors de la chambre de pompage tandis que l'élasticité du corps est mise à profit pour aspirer le produit dans la chambre de pompage lorsque l'organe presseur n'exerce plus de contrainte sur le corps souple. Cette déformation réversible du corps de la pompe permet de réaliser cette dernière et son mécanisme de manœuvre à moindre coût.

Selon une caractéristique de cette variante, les moyens de distribution comprennent, entre la pompe et la buse de distribution, au moins un clapet anti-retour adapté pour autoriser une circulation de produit cosmétique de la pompe vers la buse de distribution. Selon l'invention ce clapet anti-retour peut être placé entre la sortie de la pompe et la buse de distribution. Il peut également être intégré à la buse de distribution qui pourra être, par exemple, réalisée sous la forme de deux lèvres élastiquement déformables qui s'écartent lors de l'expulsion du produit et se resserrent l'une contre l'autre ensuite. Un tel clapet anti retour de distribution peut également être intégré à la sortie de la pompe et notamment au corps constitutif de cette dernière.

Selon une variante de la forme préférée de réalisation de l'invention, les moyens de distribution comprennent entre le réservoir de produit cosmétique et la pompe au moins un clapet anti-retour adapté pour autoriser une circulation de produit cosmétique du réservoir vers la pompe. Ce clapet anti retour d'aspiration peut être situé sur le circuit entre la pompe et le réservoir. Ce clapet anti retour peut également être intégré au réservoir ou encore intégré à l'entrée de la pompe et notamment au corps constitutif de cette dernière.

Selon l'invention, le corps souple de chaque pompe peut être formé par un réservoir contenant une quantité suffisante de produit pour permettre la distribution de plusieurs doses de produit et notamment contenir assez de produit pour assurer une séquence complète de traitement. Dans ce cas le corps souple peut être un élément jetable susceptible d'être remplacé à chaque utilisation de l'accessoire. Le corps souple de la pompe peut également former un ensemble monobloc avec le circuit d'alimentation et la buse de distribution, ensemble également susceptible d'être remplacé à chaque fois que le réservoir est vide.

Toutefois un tel mode de réalisation n'est pas nécessaire à l'invention. Ainsi, selon une caractéristique de l'invention, les moyens de distribution comprennent un réservoir de produit cosmétique situé en amont de chaque pompe. Ce réservoir distinct de la pompe permet d'augmenter l'autonomie de l'appareil selon l'invention.

Ainsi, selon l'invention le réservoir peut être amovible ou au contraire être fixe.

Lorsque l'appareil selon l'invention comprend un réservoir, les moyens de distribution peuvent comprendre au moins un orifice de remplissage du réservoir. Un tel orifice peut être mis à profit pour remplir le réservoir notamment lorsque ce dernier n'est pas amovible.

Selon l'invention, l'outil de soin peut être de diverses natures. Ainsi, selon une caractéristique de l'invention l'outil de soin peut être adapté pour réaliser un massage. Selon une autre caractéristique de l'invention, l'outil de soin est adapté pour réaliser une exfoliation des cellules mortes de l'épiderme.

Selon une caractéristique de l'invention visant à optimiser l'application du produit, l'outil de soin comprend sur une partie au moins de sa surface de travail un matériau à alvéoles ouvertes ou poreux apte à retenir un produit cosmétique ou médicamenteux.

Selon l'invention, l'accessoire de soin corporel peut comprendre une ou plusieurs buses de distribution qui peuvent être placées en différents points. Selon une caractéristique de l'invention, l'appareil comprend une buse de distribution située au centre de la zone de traitement de la tête de soin. Cette disposition permet notamment d'optimiser la distribution, lorsque la surface de traitement est étendue, en ne mettant en œuvre qu'une seule pompe.

Selon l'invention, l'accessoire de soin comprend des moyens d'entrainement de la tête de soin et/ou de l'outil de soin.

Selon une variante de cette caractéristique, les moyens d'entrainement comprennent au moins un moteur électrique.

Selon l'invention, l'accessoire de soin corporel peut être un dispositif autonome utilisable seul. Selon l'invention, l'accessoire peut au contraire devoir être utilisé en association avec un autre appareil. Ainsi, selon une autre caractéristique de l'invention, l'accessoire de soin est destiné à être adapté de manière amovible sur un boitier moteur. Un tel boitier peut, par exemple, également être destiné à être équipé d'un autre accessoire amovible pour l'épilation.

Selon l'invention, l'accessoire de soin corporel peut être polyvalent de manière à pouvoir être utilisé sur diverses parties du corps ou au contraire être spécialisé et dédié à une région spécifique du corps. Ainsi l'accessoire selon l'invention peut être destiné au soin des pieds. A cet effet, selon une variante de l'invention, l'accessoire de soin corporel comprend un boitier dont la partie supérieure forme un plateau de réception d'au moins un pied d'un utilisateur, et la tête de soin est située au niveau du plateau et adaptée pour appliquer l'outil de soin contre la plante du pied de l'utilisateur.

Selon une caractéristique de l'invention visant à optimiser le traitement, la tête de soin comprend au moins une source de rayonnement lumineux adaptée pour émettre le rayonnement lumineux en direction de la peau d'un utilisateur par exemple dans la zone de traitement de la tête de soin.

Selon une autre caractéristique de l'invention visant également à optimiser le traitement, l'accessoire de soin comprend :
- au moins deux électrodes destinées à venir en contact avec la peau d'un utilisateur, l'une au moins des électrodes étant portée par la tête de soin,
- des moyens de génération d'un courant électrique de stimulation raccordés aux électrodes.

L'application d'un courant de stimulation permet notamment de favoriser la pénétration du produit. Selon l'invention, l'une des électrodes peut être située sur la tête de soin et une autre électrode sur une autre partie de l'accessoire de soin, étant entendu que la tête de soin peut également comprendre plusieurs électrodes.

Selon encore une autre caractéristique de l'invention visant également à optimiser le traitement, l'accessoire de soin comprend :
- au moins une plaque d'application d'ultrasons,
- des moyens de génération d'ultrasons associés à la plaque d'application.

L'invention concerne aussi un ensemble de soin comprenant un boitier moteur (M) et un accessoire de soin amovible selon l'invention. Cet ensemble pourra aussi comporter au moins un parmi : un accessoire amovible d'épilation (E), un accessoire amovible de coupe ou rasage de poils (C).

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

Par ailleurs, diverses autres caractéristiques de l'invention ressortent de la description ci-dessous effectuée en référence aux dessins annexés qui illustrent des formes non limitatives de réalisation d'un accessoire de soin corporel selon l'invention.
- La figure 1 est une perspective schématique qui montre un ensemble de soin corporel mécanique selon l'invention, comprenant un boîtier moteur, un accessoire amovible d'épilation, un accessoire amovible de coupe de poils et un accessoire de soin corporel mécanique selon l'invention destiné à être adapté de manière amovible sur le boiter moteur.
- La figure 2 est une coupe longitudinale schématique d'un mode de construction non couvert par l'invention de l'accessoire de soin corporel, selon l'invention illustré figure 1, adapté sur le boîtier moteur.
- La figure 3 est une élévation schématique, vue depuis la face de traitement, d'une autre forme de réalisation de la tête de soin d'un accessoire de soin corporel selon l'invention.
- La figure 4 est une perspective d'un détail constructif de l'accessoire de soin corporel illustré à la figure 3.
- Les figures 5 à 7 sont des vues schématiques montrant différents modes de réalisation d'une pompe à produit de traitement d'un accessoire de soin corporel selon l'invention.
- La figure 8 est une vue schématique montrant un détail constructif de la tête de soin d'un accessoire de soin corporel selon l'invention comprenant une source de rayonnement lumineux.
- La figure 9 est une vue schématique montrant un détail constructif de la tête de soin d'un accessoire de soin corporel selon l'invention comprenant une source de courant de stimulation.
- La figure 10 est une vue schématique montrant un détail constructif de la tête de soin d'un accessoire de soin corporel selon l'invention comprenant une source d'ultrasons.
- La figure 11 est une perspective montrant un accessoire selon l'invention plus particulièrement conçu pour des soins de la plante des pieds.

Il est à noter que sur ces figures les éléments structurels et/ou fonctionnels communs aux différentes variantes possèdent les mêmes références.

Selon une première forme de réalisation, l'accessoire de soin corporel A mécanique conforme à l'invention appartient à un ensemble de soin corporel tel qu'illustré à la figure 1 et désigné par la référence 1. Cet ensemble de soin corporel comprend un boîtier moteur M destiné à recevoir de manière amovible soit un accessoire amovible d'épilation E, soit un accessoire amovible de coupe ou rasage C, soit encore l'accessoire de soin corporel A. Selon l'invention, l'ensemble 1 ne comprend pas nécessairement à la fois l'accessoire amovible d'épilation E et l'accessoire amovible de coupe C mais pourrait seulement comprendre l'un ou l'autre de ces deux accessoires.

L'accessoire d'épilation E est destiné à être adapté de manière amovible sur le boîtier moteur M de manière à former un appareil d'épilation. De même, l'accessoire de soin corporel A mécanique est destiné à être adapté de façon amovible sur le boîtier moteur M de manière à former un appareil de soin corporel mécanique tel qu'illustré à la figure 2. De la même façon, l'accessoire de coupe ou rasage C est destiné à être adapté de manière amovible sur le boîtier moteur M pour former un rasoir électrique. Par amovible, il faut comprendre que chaque accessoire peut être rapidement assemblé et désassemblé du boîtier moteur par un utilisateur sans l'aide d'outils.

Le boîtier moteur M comprend, comme le montre la figure 2, un boîtier creux 2 qui présente une forme générale allongée. Le boîtier 2 comprend au niveau d'une de ses extrémités une embase 3 d'adaptation de l'un des accessoires E ou C. Le boîtier moteur M est équipé d'un moteur électrique 4 disposé à l'intérieur du boîtier 2 de manière que son axe de rotation Ω soit perpendiculaire à un axe longitudinal a. Le moteur électrique 4 est associé à des moyens de commande 5 alimentés par une batterie rechargeable 6. Bien entendu, l'alimentation électrique du moteur 4 pourrait également être assurée au moyen de piles ou encore par un câble électrique raccordé à un transformateur. Afin d'assurer le fonctionnement des accessoires de soin corporel comme cela apparaîtra par la suite, le boîtier moteur M renferme également un système de transmission 7 mettant en œuvre un train d'engrenage dont les axes de rotation sont parallèles à l'axe Ω. Le système de transmission 7 comprend un pignon de sortie 8 qui est accessible en partie au moins au niveau de l'embase 3. L'axe de rotation du pignon de sortie 8 est parallèle à l'axe de rotation Ω.

Afin de rendre le boîtier moteur M utilisable pour des soins corporels mécaniques tels qu'un massage, une exfoliation ou encore un «ponçage » de callosité, l'invention propose de mettre en œuvre un accessoire amovible de soins corporel A mécanique tel que représenté aux figures 1 et 2.

L'accessoire amovible A comprend un corps ou boîtier 2 qui s'évase depuis un pied 11 d'adaptation sur l'embase 3 jusqu'à une tête de soin 12. Selon l'exemple illustré, le pied 11 d'adaptation possède une section droite transversale sensiblement oblongue analogue à celle du boîtier moteur M au niveau de son embase 3 tandis que la tête de soin 12 possède une section droite transversale sensiblement circulaire avec un diamètre supérieur à la plus grande dimension de la section droite transversale de l'embase 3. Le pied 11 comprend selon l'exemple illustré en tant que moyens de fixation réversible des crochets 10 destinés à coopérer avec des crochets 19 de l'embase 3.

La tête de soin 12 est adaptée pour assurer un traitement de la peau par frottement et/ou massage au moyen d'un outil de soin rotatif 13 qui selon l'exemple illustré est conçu pour effectuer un massage de la peau. Selon cet exemple, l'outil de soin 13 tourne sur lui-même selon un axe de rotation Δ sensiblement perpendiculaire à une surface de traitement S destinée à être en contact avec la peau. En cours d'utilisation l'axe de rotation Δ est donc sensiblement perpendiculaire à la peau sur laquelle le traitement est appliqué. Lorsque l'accessoire de soin A est adapté sur le boîtier moteur M, l'axe de rotation de l'outil de soin 13 est, dans le cas présent, sensiblement parallèle à l'axe longitudinal α du boîtier moteur M.

La mise en rotation de la tête de soin 12 et, plus particulièrement, de l'outil de soin 13 est assurée par des moyens d'entraînement 15 comprenant un train d'engrenage réducteur avec un pignon d'entrée 16 destiné à coopérer avec le pignon de sortie 8 du boîtier moteur M. Afin de permettre un engrènement efficace du pignon d'entrée 16 et du pignon de sortie 8, l'axe de rotation du pignon d'entrée 16 est parallèle à l'axe de rotation Ω' du pignon de sortie 8. Dans la mesure où l'axe de rotation Δ de l'outil de soin 13 est compris dans un plan perpendiculaire aux axes de rotation du pignon d'entrée 16 et du pignon de sortie 8, le système d'entraînement 15 comprend des pignons ou roues assurant un renvoi d'angle à 90°.

Selon l'invention, l'accessoire de soin corporel A est adapté pour assurer, pendant le fonctionnement de la tête de soin 12, une distribution automatique d'un produit cosmétique ou médicamenteux fluide sous forme liquide ou pâteuse.

À cet effet, l'accessoire de soin corporel A comprend des moyens 20 de distribution du produit de traitement, cosmétique ou médicamenteux. Selon l'exemple illustré, les moyens de distribution 20 comprennent une buse de distribution 21 située sensiblement au centre de la zone de traitement défini par la surface de traitement S. Dans le cas présent la buse de distribution 21 est sensiblement coaxiale à l'axe de rotation Δ de l'outil de soin 13. La buse de distribution 21 est raccordée à un réservoir de produit 22 par un circuit d'alimentation 23. Afin d'assurer l'alimentation de la buse 21, les moyens de distribution 20 comprennent en amont de la buse 21 une pompe 24 située sur le circuit d'alimentation 23 entre le réservoir 22 et ladite buse 21. Au sens de l'invention, la buse de distribution peut être formée par tout orifice de toute forme adaptée pour permettre le passage du produit de traitement vers l'extérieur et plus particulièrement vers la peau de l'utilisateur de l'accessoire de soin.

Conformément à une caractéristique essentielle de l'invention, la pompe 24 est manœuvrée par le mouvement de l'outil de soin 13 de sorte que l'alimentation en produit de la buse de distribution 21 est automatique et asservie aux mouvements de l'outil 13. Selon l'exemple illustré qui n'est pas couvert par l'invention, la pompe 24 comprend un corps rigide 26 qui définit avec un piston 27 une chambre de pompage 28 raccordée, d'une part, au réservoir 22 et, d'autre part, à la buse 21 par des segments correspondants du circuit d'alimentation 23. Le piston 27 est soumis à l'action de rappel d'un ressort 29 et manœuvré par une came 30 solidaire en rotation de l'outil de soin 13. La came 30 est alors adaptée pour, pendant la rotation de l'outil 13, assurer un mouvement alternatif du piston 27 dans la chambre de pompage 28 de manière à faire alternativement croitre et décroître le volume de cette dernière. Afin d'assurer un effet de pompage, les moyens de distribution comprennent, sur le circuit d'alimentation ou de distribution 23 en amont de la pompe 24, entre le réservoir 22 et cette dernière, un clapet anti-retour 31 adapté pour autoriser une circulation du produit du réservoir vers la pompe mais pas en sens inverse. De la même manière les moyens de distribution 20 comprennent, sur le circuit d'alimentation ou de distribution 23 en aval de la pompe 24, entre cette dernière et la buse 21, un clapet anti-retour 32 adapté pour autoriser une circulation du produit de la pompe 24 vers la buse 21 mais pas en sens inverse.

Ainsi, le produit contenu dans le réservoir 22 est amené automatiquement à la buse de distribution 21 sans que l'utilisateur n'ait à se préoccuper de cette distribution ou de la quantité distribuée. De plus, dans la mesure où l'outil de soin 13 est entraîné par le moteur électrique 4 la distribution de produits n'implique pas d'effort supplémentaire pour l'utilisateur.

Selon l'exemple illustré figure 2, le réservoir 22 est adapté de manière amovible dans un logement 35 de l'accessoire de soin A. Ainsi, l'utilisateur peut recharger facilement l'accessoire A en procédant simplement au remplacement du réservoir 22 qui vient s'engager sur une canule de vidange 36 s'étendant en saillie à l'intérieur du logement 35.

Dans le cas de l'accessoire de soin illustré figure 1 et 2, la tête de soin 12 possède une forme générale circulaire vue depuis la face de traitement. L'outil de soin 13, adapté pour réaliser des massages, comprend une série de picots 45 s'étendant selon une direction sensiblement parallèle à l'axe Δ. Chaque picot 45 présente en outre au niveau de son extrémité opposée au plateau 47 une bille 46 destinée à rouler sur la peau de l'utilisateur pendant le massage.

Cependant une telle forme de la tête de soin n'est pas nécessaire à la réalisation d'un accessoire de soin selon l'invention. Ainsi la figure 3, illustre une autre forme de réalisation selon laquelle la tête de soin 12 présente en vue depuis la face de traitement une forme générale en trèfle ou trilobée. Chacun des trois lobes 50 est alors équipé d'un outil de soin 13 de forme circulaire équipé de billes de massage 52 qui est entraîné en rotation sur lui-même par des moyens d'entraînement non représentés. Selon cet exemple, la buse de distribution 21 est également située sensiblement au centre de la tête de soin 12. Les outils de soin 13 peuvent être adaptés pour assurer une exfoliation ou un massage.

La figure 4 illustre une forme particulière de réalisation des outils de soin 13 qui possèdent chacun la forme d'un disque 51 comprenant trois billes de massage 52 disposées à 120°. Additionnellement à la configuration de la figure 3, chaque outil de soin 13 comprend de plus en son centre, sur une partie de sa surface, un matériau 53 poreux ou alvéolaire à alvéoles ouvertes destinées à retenir un produit de traitement. Le matériau 53 peut alors contenir un produit distinct de celui distribué par la buse 21 et destiné à agir en synergie avec ce dernier. Le matériau 53 peut également être destiné à recueillir temporairement une partie du produit distribué par la buse 21 de manière à contribuer à sa répartition uniforme sur la zone traitée au moyen de l'accessoire de soin selon l'invention. Le matériau 53 peut, par exemple, être formé par un polymère poreux comme du polytétrafluoroéthylène (PTFE) à alvéoles ouvertes.

Selon l'exemple décrit en relation avec les figures 1 et 2, le corps 26 de la pompe 24 est rigide. Toutefois un tel corps 26 rigide n'est pas nécessaire à la réalisation d'une pompe selon l'invention. Ainsi la figure 5 illustre une variante de réalisation de l'accessoire de soin A selon laquelle le corps 26 de la pompe 24 est réalisé en un matériau souple élastiquement déformable. La pompe de distribution 24 comprend alors un organe presseur 55 qui vient appuyer régulièrement sur le corps 26 sous l'action de la came 30 solidaire des moyens d'entraînement de la tête de soin 12. Lorsque l'organe presseur 55 appuie sur le corps souple 26 le produit qu'il contient est expulsé vers la buse 21. Lorsque la pression de l'organe presseur 55 est relâchée, le corps souple élastique 26 reprend alors naturellement sa forme ce qui contribue à aspirer le produit depuis le réservoir 22 dans la chambre de pompage 28 par le clapet anti-retour 31.

Selon l'exemple décrit en relation avec la figure 6 le réservoir 22 est amovible. Toutefois, selon l'invention le réservoir 22 pourrait être solidaire de l'accessoire A sans être amovible comme cela est illustré à la figure 6. Selon cet exemple, le réservoir 22 comprend alors un orifice de remplissage 57 destiné à recevoir une canule 58 de remplissage d'un tube de conditionnement 59 de produit de traitement. Selon cet exemple l'orifice de remplissage 57 est associé à un clapet anti-retour 31 évitant toute fuite de produit après remplissage du réservoir 22.

Selon les exemples vus précédemment, la pompe 24 est actionnée par le système d'entraînement de la tête de soin 12 et/ou des outils de soin 13. La figure 7 illustre une autre forme de réalisation selon laquelle l'actionnement de la pompe 24 est assuré par le mouvement d'un outil de soin 13 correspondant. Selon cet exemple, le basculement de l'outil 13 vient agir sur l'organe presseur 55 pour presser sur le corps souple 26 de la pompe 24.

Selon l'invention il est également possible d'associer une stimulation électrique ou lumineuse à l'action mécanique des outils de traitement combinée à l'application du produit cosmétique ou médicamenteux. Ainsi la figure 8 montre une variante de l'accessoire de soin corporel A selon laquelle la tête de soin 12 comprend une source 60 de rayonnement lumineux et plus particulièrement de rayonnement infrarouge. Cette source de rayonnement lumineux 60 est alors adaptée pour émettre son rayonnement en direction de la peau d'un utilisateur dans la zone de traitement de manière à chauffer cette dernière.

La figure 9 illustre une autre variante de réalisation destinée à combiner le traitement mécanique des massages et l'application d'un produit sur la zone de traitement avec une stimulation électrique. Selon cet exemple, l'un au moins des outils de soin comprend deux électrodes 65 et 66 qui sont raccordées à des moyens 67 de génération d'un courant électrique de stimulation. La stimulation électrique appliquée au moyen des électrodes 65 et 66 permet alors d'obtenir une contraction des muscles situés dans la zone traitée et/ou de favoriser la pénétration du produit appliqué au moyen de l'accessoire de soin selon l'invention. La stimulation électrique peut également avoir un effet d'échauffement des tissus à une profondeur ajustable par la forme, l'espacement des électrodes et/ou la nature du signal électrique utilisé.

La figure 10 illustre une autre variante de réalisation destinée à combiner le traitement mécanique des massages et l'application d'un produit sur la zone de traitement avec une stimulation par ultrasons. Selon cet exemple, la tête de soin 12 comprend une plaque 68 d'application d'ultrasons destinée à être au contact de la peau de l'utilisateur. La plaque d'application est alors associée à des moyens 69 de génération d'ultrasons tel que par exemple un système vibratoire électromagnétique ou piezoélectrique.

Selon l'exemple décrit en relation avec les figures 1 et 2, l'accessoire de soin est polyvalent et permet un traitement de différentes régions du corps et notamment des jambes. Toutefois selon l'invention, l'accessoire de soin pourrait être spécialisé. Ainsi, la figure 11 montre un accessoire de soin A selon l'invention destiné au traitement des pieds. Selon cet exemple, l'accessoire de soin A comprend un boîtier 70 dont la partie supérieure 71 forme un plateau de réception d'au moins un pied et est dans le cas présent un plateau de réception des deux pieds d'un utilisateur. L'accessoire comprend notamment deux têtes de soin 72 situées au niveau du plateau 71. Les têtes de soin 72 comprennent chacune quatre outils de soin 73 formés ici par des boules destinées à venir en contact contre la plante de chaque pied de l'utilisateur. Chaque tête de soin 72 comprend en outre une buse de distribution 21 destinée à permettre l'application automatique d'un produit sur la plante du pied lors du fonctionnement de l'accessoire de soin A. Les moyens de mise en mouvement des têtes de soin 72 peuvent par exemple être ceux décrits dans la demande de brevet EP 1 759 679 associés aux moyens de distribution de produit décrits en relation avec la figure 2 notamment.

Bien entendu, diverses modifications peuvent être apportées à l'accessoire de soin selon l'invention dans le cadre des revendications annexées.

## Revendications

1. Ensemble de soin comprenant un boitier moteur (M) et un accessoire de soin corporel (A) amovible, l'accessoire de soin corporel comprenant :
- au moins un outil de soin (13) mobile destiné à être mis en mouvement par ledit boîtier moteur (M),
- au moins une tête de soin (12, 72)
- des moyens d'entrainement (15) de la tête de soin et/ou de l'outil de soin, les moyens d'entrainement comprenant au moins un moteur électrique (4),
ladite au moins une tête de soin (12, 72) étant adaptée pour assurer un traitement de la peau par frottement et/ou massage au moyen de l'au moins un outil de soin (13) mobile, et
- des moyens de distribution (20) d'un produit, cosmétique ou médicamenteux, comprenant :
- un réservoir (22) de produit cosmétique
- au moins une buse (21) de distribution du produit située sur ou à proximité d'une zone de traitement (S) de la tête de soin (12, 72), et
- un circuit d'alimentation (23) de la buse de distribution (21) à partir du réservoir (22) de produit,
- en amont de la buse (21), au moins une pompe (24) apte à être manœuvrée par le mouvement de l'outil de soin (13) et/ou de la tête de soin (12),
- ledit réservoir (22) de produit cosmétique étant situé en amont de chaque pompe (24), ce réservoir étant distinct de la pompe,
**caractérisé en ce que** chaque pompe comprend un corps souple (26) qui définit une chambre de pompage (28) et au moins un organe presseur (55) manœuvré par le mouvement de l'outil de soin et/ou de la tête de soin adapté pour presser de manière intermittente le corps souple, et que le corps souple (26) est élastiquement déformable.

2. Ensemble de soin selon la revendication précédente, **caractérisé en ce que** les moyens de distribution (20) comprennent, entre la pompe (24) et la buse de distribution (21), au moins un clapet anti-retour (32) adapté pour autoriser une circulation de produit cosmétique de la pompe (24) vers la buse de distribution (21).

3. Ensemble de soin selon la revendication précédente, **caractérisé en ce que** les moyens de distribution (20) comprennent entre le réservoir (22) de produit cosmétique et la pompe (24) au moins un clapet anti-retour (31) adapté pour autoriser une circulation de produit cosmétique du réservoir (22) vers la pompe (24).

4. Ensemble de soin selon l'une des revendications précédentes, **caractérisé en ce que** le réservoir (22) est amovible.

5. Ensemble de soin selon l'une des revendications précédentes, **caractérisé en ce que** les moyens de distribution (20) comprennent au moins un orifice (57) de remplissage du réservoir.

6. Ensemble de soin selon l'une des revendications précédentes **caractérisé en ce qu'**il comporte une série de picots (45) s'étendant selon une direction sensiblement parallèle à un axe de rotation (Δ) sensiblement perpendiculaire à une surface de traitement (S) destinée à être en contact avec la peau.

7. Ensemble de soin selon l'une des revendications précédentes **caractérisé en ce que** l'outil de soin (13) comprend sur une partie au moins de sa surface de travail un matériau (53) à alvéoles ouvertes ou poreux apte à retenir un produit cosmétique ou médicamenteux.

8. Ensemble de soin selon l'une des revendications précédentes **caractérisé en ce qu'**il comprend une buse de distribution (21) située au centre de la zone de traitement de la tête de soin.

9. Ensemble de soin selon l'une des revendications précédentes, **caractérisé en ce qu'**il est destiné à être adapté de manière amovible sur le boitier moteur (M) par des moyens de fixation réversible (10, 19).

10. Ensemble de soin selon la revendication précédente, **caractérisé en ce qu'**il comprend un boitier (70) dont la partie supérieure forme un plateau (71) de réception d'au moins un pied d'un utilisateur, et **en ce que** la tête de soin (72) est située au niveau du plateau et adaptée pour appliquer l'outil de soin (73) contre la plante du pied de l'utilisateur.

11. Ensemble de soin selon l'une des revendications précédentes, **caractérisé en ce que** la tête de soin (12) comprend au moins une source (60) de rayonnement lumineux adaptée pour émettre le rayonnement lumineux en direction de la peau d'un utilisateur.

12. Ensemble de soin selon l'une des revendications précédentes, **caractérisé en ce qu'**il comprend :
- au moins deux électrodes (65, 66) destinées à venir en contact avec la peau d'un utilisateur, l'une au moins des électrodes étant portée par la tête de soin,
- des moyens de génération d'un courant électrique de stimulation raccordés aux électrodes.

13. Ensemble de soin selon l'une des revendications précédentes, **caractérisé en ce qu'**il comprend :
- au moins une plaque (68) d'application d'ultrasons,
- des moyens (69) de génération d'ultrasons associés à la plaque d'application (68).

## Patentansprüche

1. Pflegeanordnung, die ein Motorgehäuse (M) und ein abnehmbares Körperpflegezubehör (A) umfasst, wobei das Körperpflegezubehör umfasst:
- mindestens ein bewegliches Pflegewerkzeug (13), das dazu bestimmt ist, von dem Motorgehäuse (M) in Bewegung versetzt zu werden,
- mindestens einen Pflegekopf (12, 72)
- Antriebsmittel (15) des Pflegekopfes und/oder des Pflegewerkzeugs, wobei die Antriebsmittel mindestens einen Elektromotor (4) umfassen,
wobei der mindestens eine Pflegekopf (12, 72) angepasst ist, um eine Behandlung der Haut durch Reiben und/oder Massage mittels des mindestens einen beweglichen Pflegewerkzeugs (13) sicherzustellen, und
- Mittel (20) zum Verteilen eines kosmetischen oder medikamentösen Produkts, die umfassen:
∘ einen Vorratsbehälter (22) kosmetischen Produkts
∘ mindestens eine Verteilungsdüse (21) des Produkts, die sich auf oder in der Nähe einer Behandlungszone (S) des Pflegekopfes (12, 72) befindet, und
∘ einen Versorgungskreislauf (23) der Verteilungsdüse (21) ausgehend von dem Produktvorratsbehälter (22),
∘ stromaufwärts der Düse (21) mindestens eine Pumpe (24), die geeignet ist, von der Bewegung des Pflegewerkzeugs (13) und/oder des Pflegekopfes (12) manövriert zu werden,
∘ wobei der Vorratsbehälter (22) kosmetischen Produkts stromaufwärts jeder Pumpe (24) liegt, wobei dieser Vorratsbehälter von der Pumpe getrennt ist,
**dadurch gekennzeichnet, dass** jede Pumpe einen biegsamen Körper (26) umfasst, der eine Pumpkammer (28) definiert, und mindestens ein Druckorgan (55), das von der Bewegung des Pflegewerkzeugs und/oder des Pflegekopfes manövriert wird, das dazu angepasst ist, den biegsamen Körper intermittierend zu drücken, und dass der biegsame Körper (26) elastisch verformbar ist.

2. Pflegeanordnung nach dem vorstehenden Anspruch, **dadurch gekennzeichnet, dass** die Verteilungsmittel (20) zwischen der Pumpe (24) und der Verteilungsdüse (21) mindestens ein Rückschlagventil (32) umfassen, das angepasst ist, um eine Zirkulation von Kosmetikprodukt von der Pumpe (24) zu der Verteilungsdüse (21) zu gestatten.

3. Pflegeanordnung nach dem vorstehenden Anspruch, **dadurch gekennzeichnet, dass** die Verteilungsmittel (20) zwischen dem Vorratsbehälter (22) kosmetischen Produkts und der Pumpe (24) mindestens ein Rückschlagventil (31) umfassen, das dazu angepasst ist, eine Zirkulation von Kosmetikprodukt von dem Vorratsbehälter (22) zu der Pumpe (24) zu gestatten.

4. Pflegeanordnung nach einem der vorstehenden Ansprüche, **dadurch gekennzeichnet, dass** der Vorratsbehälter (22) abnehmbar ist.

5. Pflegeanordnung nach einem der vorstehenden Ansprüche, **dadurch gekennzeichnet, dass** die Verteilungsmittel (20) mindestens eine Öffnung (57) zum Füllen des Vorratsbehälters umfassen.

6. Pflegeanordnung nach einem der vorstehenden Ansprüche, **dadurch gekennzeichnet, dass** sie eine Reihe von Noppen (45) umfasst, die sich entlang einer Richtung im Wesentlichen parallel zu der Drehachse (Δ) im Wesentlichen senkrecht zu einer Behandlungsoberfläche (S), die dazu bestimmt ist, mit der Haut in Berührung zu sein, erstrecken.

7. Pflegeanordnung nach einem der vorstehenden Ansprüche, **dadurch gekennzeichnet, dass** das Pflegewerkzeug (13) auf mindestens einem Teil seiner Arbeitsoberfläche ein Material (53) mit offenen Zellen oder poriges Material umfasst, das geeignet ist, ein kosmetisches oder medikamentöses Produkt zurückzuhalten.

8. Pflegeanordnung nach einem der vorstehenden Ansprüche, **dadurch gekennzeichnet, dass** sie eine Verteilungsdüse (21) umfasst, die in der Mitte der Behandlungszone des Pflegekopfes liegt.

9. Pflegeanordnung nach einem der vorstehenden Ansprüche, **dadurch gekennzeichnet, dass** sie dazu bestimmt ist, abnehmbar auf dem Motorgehäuse (M) durch umkehrbare Befestigungsmittel (10, 19) angepasst zu sein.

10. Pflegeanordnung nach dem vorstehenden Anspruch, **dadurch gekennzeichnet, dass** sie ein Gehäuse (70) umfasst, dessen oberer Teil eine Platte (71) zum Aufnehmen mindestens eines Fußes eines Benutzers umfasst, und dass der Pflegekopf (72) in dem Bereich der Platte liegt und angepasst ist, um das Pflegewerkzeug (73) gegen die Fußsohle des Benutzers anzulegen.

11. Pflegeanordnung nach einem der vorstehenden Ansprüche, **dadurch gekennzeichnet, dass** der Pflegekopf (12) mindestens eine Lichtstrahlungsquelle (60) umfasst, die angepasst ist, um Lichtstrahlung in Richtung der Haut eines Benutzers abzugeben.

12. Pflegeanordnung nach einem der vorstehenden Ansprüche, **dadurch gekennzeichnet, dass** sie umfasst:
- mindestens zwei Elektroden (65, 66), die dazu bestimmt sind, mit der Haut eines Benutzers in Berührung zu kommen, wobei mindestens eine der Elektroden von dem Pflegekopf getragen wird,
- Mittel zum Erzeugen eines elektrischen Stimulationsstroms, die an die Elektroden angeschlossen sind.

13. Pflegeanordnung nach einem der vorstehenden Ansprüche, **dadurch gekennzeichnet, dass** sie umfasst:
- mindestens eine Platte (68) zum Anwenden von Ultraschall,
- Mittel (69) zum Erzeugen von Ultraschall, die mit der Anwendeplatte (68) assoziiert sind.

## Claims

1. Personal care unit including a motor casing (M) and a removable accessory for the personal care of the body (A), the accessory for the care of the body including:
- at least one movable personal care tool (13) intended to be moved by said motor casing (M),
- at least one personal care head (12, 72),
- means for driving (15) the personal care head and/or the personal care tool, the drive means including at least one electric motor (4),
said at least one personal care head (12, 72) being suitable for performing a skin treatment by rubbing and/or massage using the at least one movable personal care tool (13), and
- means for dispensing (20) a cosmetic or medicinal product, including:
o a cosmetic product container (22),
o at least one product-dispensing nozzle (21) located on or near a treatment area (S) of the personal care head (12, 72), and
∘ a circuit for supplying (23) the dispensing nozzle (21) with product from the product container (22),
∘ upstream from the nozzle (21), at least one pump (24) capable of being operated by the movement of the personal care tool (13) and/or of the personal care head (12),
∘ said cosmetic product container (22) being located upstream from each pump (24), this container being distinct from the pump,
**characterised in that** each pump includes a flexible body (26) which defines a pumping chamber (28) and at least one pressing member (55) operated by the movement of the personal care tool and/or the personal care head suitable for intermittently pressing the flexible body, and that the flexible body (26) is elastically deformable.

2. Personal care unit according to the preceding claim, **characterised in that** the dispensing means (20) include, between the pump (24) and the dispensing nozzle (21), at least one check valve (32) suitable for enabling a circulation of cosmetic product from the pump (24) to the dispensing nozzle (21).

3. Personal care unit according to the preceding claim, **characterised in that** the dispensing means (20) include between the cosmetic product container (22) and the pump (24), at least one check valve (31) suitable for enabling a circulation of cosmetic product from the container (22) to the pump (24).

4. Personal care unit according to one of the preceding claims, **characterised in that** the container (22) is removable.

5. Personal care unit according to one of the preceding claims, **characterised in that** the dispensing means (20) include at least one orifice (57) for filling the container.

6. Personal care unit according to one of the preceding claims, **characterised in that** it includes a series of pins (45) extending in a direction substantially parallel to an axis of rotation (Δ) substantially perpendicular to a treatment surface (S) intended to be in contact with the skin.

7. Personal care unit according to one of the preceding claims, **characterised in that** the personal care tool (13) includes on at least one portion of its work surface, a material (53) with open or porous pits capable of retaining a cosmetic or medicinal product.

8. Personal care unit according to one of the preceding claims, **characterised in that** it includes a dispensing nozzle (21) located at the centre of the treatment area of the personal care head.

9. Personal care unit according to one of the preceding claims, **characterised in that** it is intended to be removably adapted on the motor casing (M) by reversible fixing means (10, 19).

10. Personal care unit according to the preceding claim, **characterised in that** it includes a casing (70) of which the upper portion forms a plate (71) for receiving at least one foot of a user, and **in that** the personal care head (72) is located at the level of the plate and suitable for applying the personal care tool (73) against the foot sole of the user.

11. Personal care unit according to one of the preceding claims, **characterised in that** the personal care head (12) includes at least one light radiation source (60) suitable for emitting the light radiation in the direction of the skin of a user.

12. Personal care unit according to one of the preceding claims, **characterised in that** it includes:
- at least two electrodes (65, 66) intended to come into contact with the skin of a user, at least one of the electrodes being carried by the personal care head,
- means for generating a stimulation electric current connected to the electrodes.

13. Personal care unit according to one of the preceding claims, **characterised in that** it includes:
- at least one ultrasound application plate (68),
- means (69) for generating ultrasound associated with the application plate (68).
